# EUROPÄISCHE PATENTSCHRIFT

(11) **EP 0 753 477 B1**
(45) Veröffentlichungstag und Bekanntmachung des Hinweises auf die Patenterteilung: **07.11.2001**
(21) Anmeldenummer: 96111022.8
(22) Anmeldetag: 09.07.1996
(51) Int. Cl.: B65H 29/04

(54) **Vorrichtung zur Bogenauslage in einer Bogendruckmaschine**
Device for delivering sheets in a sheet printing machine
Dispositif de sortie des feuillles dans une machine à imprimer des feuilles

(30) Priorität: 14.07.1995 DE 19525635
(43) Veröffentlichungstag der Anmeldung: 15.01.1997
(73) Patentinhaber: Heidelberger Druckmaschinen Aktiengesellschaft, 69115 Heidelberg (DE)
(72) Erfinder: Voge, Michael, Dr., 69254 Malsch (DE); Hirth, Roland, 67534 Römberberg (DE); Pollich, Gerhard, 69123 Heidelberg (DE)
(74) Vertreter: Fey, Hans-Jürgen

(56) Entgegenhaltungen:
- DE-C- 32 537
- FR-A- 1 335 971
- US-A- 2 576 013
- US-A- 3 853 315

## Beschreibung

Die Erfindung bezieht sich auf eine Vorrichtung zur Bogenauslage in einer Bogendruckmaschine nach dem Oberbegriff des Patentanspruches 1.

Aus der diese Gattungsmerkmale eines Bogenauslegers aufweisenden DE 34 09 314 C2 ist es bekannt, daß dem Kettenumlenkrad im Ein- und im Auslaufbereich der Kette ein feststehendes, parabelförmiges, unteres und oberes Stützelement zugeordnet ist und im Umlenk- und Auslaufbereich des Greiferwagens eines Greifersystems ein spiralförmig ausgebildetes erstes Kurvenstück mit einem hohen Anstieg, ein spiralförmig ausgebildetes zweites Kurvenstück mit einem geringeren Anstieg als Übergangsteil und ein einem höheren Potenzgesetz folgendes Auslaufteil angeordnet sind. Durch diese zusätzlichen Stützelemente und ihre besondere Gestaltung wird eine Verminderung der dynamischen und verschleißfördernden Zusatzkräfte angestrebt, die durch die Verlangsamung des Greifersystems an den Förderketten im Bereich der Bogenauslage und bei der anschließenden Wiederbeschleunigung des Greifersystems auftreten.

Die Unterlagen des DE-GM 80 31 209 beschreiben ein Greifersystem mit einem Greiferwagen aus einer Greiferbrücke, an der Bogengreifer ausgebildet sind, wobei zur Vermeidung einer Kippbewegung des Greifersystems um eine quer zur Bogenförderrichtung liegende Kippachse auf beiden Maschinenseiten Stützrollen mit einer Gleitlagerung vorgesehen sind, die im Bereich von Bearbeitungsstationen auf einer Kufenbahn abrollen.

Aus der US-PS 5,056,773 ist schließlich eine Kettenführung für Bogenausleger bekannt, die im Querschnitt als C-Profil ausgebildet ist, wobei die einander gegenüberliegenden Schenkelendflächen des C-Profiles Laufbahnen für Laufrollen bilden, die auf Bolzen der Förderketten angeordnet sind.

Der Erfindung liegt die Aufgabe zugrunde, eine Vorrichtung nach dem Oberbegriff des Patentanspruches 1 zur Verbesserung der Funktionssicherheit weiterzubilden und gleichzeitig eine geräuscharm sowie verschleißarm arbeitende Vorrichtung zu erreichen.

Diese Aufgabe löst die Erfindung durch Ausbildungsmerkmale nach dem Kennzeichen des Patentanspruches 1.

Wesentliches Element der Erfindung ist also die Anordnung einer Wälzlagerabstützung für die Förderketten in Bereichen erhöhter Belastung, um dadurch Geräuschbildungen einzuschränken und auftretende Kräfte mit verminderter Reibung auf Laufbahnen zu übertragen, die mit dem Maschinengestell verbunden sind. Dementsprechend sind Führungen für die Laufrollen mit den Wälzlagern vorzugsweise im Bereich einer auf die Greifer des Greifersystems an den Förderketten einwirkenden Greiferöffnungskurve und im Bereich einer Förderkettenumlenkung bzw. eventuell auch im Bereich einer Förderkettenablenkung angeordnet.

Zur Unterstützung der durch die Erfindung angestrebten Aufgabenlösung dient ein weiteres Erfindungsmerkmal, nach dem an sich bekannte C-Profil-Kettenführungen biegeelastisch an den Seitenwänden der Druckmaschine befestigt sind. Es werden dadurch starke Stöße und damit verbundene Lärmbelästigungen bei der Einleitung der auf die Förderketten einwirkenden Kräfte in das Maschinengestell vermieden. Bei einer bevorzugten Ausführungsform einer solchen biegeelastischen Befestigung der C-Profil-Kettenführungen an den Seitenwänden ist auf einem Brückenteil ein Stehbolzen befestigt, wobei das Brückenteil mit zwei Schrauben, deren Achsen exzentrisch zur Stehbolzenachse angeordnet sind, an der Führung verschraubt ist und der Stehbolzen in eine Ausnehmung der Seitenwand hineinragt. Erreicht wird dadurch eine weiche Befestigung des C-Profils für die Kettenführungen an dem Maschinengestell, durch die harte, auf die Förderketten einwirkende Belastungsschläge gedämpft werden.

Vorteilhafte Gestaltungsmerkmale der Erfindung sind auch in den Ansprüchen 3 bis 5 und 6 bis 8 enthalten.

In der Zeichnung sind Ausführungsbeispiele der Erfindungsmerkmale teils schematisch dargestellt. Es zeigen:
- Figur 1: eine Seitenansicht eines Bogenauslegers in einer Druckmaschine,
- Figur 2: eine teilweise Draufsicht auf das eine Ende eines an Förderketten umlaufenden Greifersystems,
- Figur 3: einen Schnitt durch das Greifersystem nach Figur 2,
- Figur 4: einen Teilschnitt durch eine Kettenumlenkung und
- Figur 5: einen Querschnitt durch eine Befestigung der Kettenführung am Maschinengestell.

An der Innenseite der Seitenwände 1 des Maschinengestells sind auf beiden Maschinenseiten Kettenführungen 2 für eine endlos umlaufend angetriebene Förderkette 3 befestigt. An den beiden somit parallel nebeneinander umlaufenden Förderketten 3 sind in regelmäßigen Abständen Greifersysteme 4 aus einer an beiden Förderketten befestigten Greiferbrücke 5 und daran angeordneten Bogengreifern 6 befestigt. In der Figur 3 sind Bogengreifer aus einem Greiferfinger 7 und einer Greiferauflage 8 dargestellt. Die Greiferfinger sind auf einer gegen eine Feder verschwenkbar angeordneten Greiferwelle 9 befestigt und wirken mit der an der Greiferbrücke 5 festen Greiferauflage 8 zusammen. Die Öffnung der Bogengreifer zur Freigabe des mit seinem Rand zwischen dem Greiferfinger 7 und der Greiferauflage 8 eingeklemmten Bogens erfolgt durch eine an der Greiferwelle 9 angeordnete, in der Zeichnung nicht dargestellte Kurvenrolle, die mit einer feststehenden Greiferöffnungskurve 10 (Figur 1) zusammenwirkt. Die Förderketten 3 werden durch Kettenräder 11 und 12 umgelenkt und sind zwischen den Umlenkungen 11 und 12 in den Kettenführungen 2 geführt. In wesentlichen Bereichen besteht die Kettenführung aus einem im Querschnitt C-förmigen Profil gemäß der Darstellung in Figur 1. Die einander gegenüberliegenden Stirnflächen des im Querschnitt C-förmigen Profils stützen die als Laschenkette ausgeführten Förderketten zwischen den seitlichen Laschen entweder gleitend an den Kettenbolzen oder abrollend an auf die Kettenbolzen aufgeschobenen Rollen ab. Der Ort der Belastungsübergabe von der Kettenführung 2 auf die Führungselemente 13 für die Laufrollen 14 oder umgekehrt ist konstruktiv durch flache Anlauf- und Auslaufwinkel gekennzeichnet.

In Bereichen erhöhter Belastung, vorzugsweise in den mit A und B markierten Bereichen der Förderkettenumlenkungen 11 und 12 sowie im Bereich der Greiferöffnungskurve 10 und ggf. auch an anderen Stellen erhöhter Belastung, wie zum Beispiel im Bereich C, sind zusätzliche Führungselemente 13 mit einer Laufbahn vorgesehen, gegen die sich an den Förderketten befestigte Laufrollen 14 mit einer Wälzlagerung abstützen. Gemäß der Darstellung in Figur 4 können diese Führungselemente 13 ggf. lediglich auf der Seite der Wirkungsrichtung der zusätzlichen Kräfte, wie sie beispielsweise von der Greiferöffnungskurve 10 oder von Zentrifugalkräften im Bereich der Umlenkungen 11 und 12 herrühren, angeordnet sein. Die Laufrollen 14 mit der Wälzlagerung sind bei dem Ausführungsbeispiel auf einseitig verlängerten Kettenbolzen 15 angeordnet und bestehen aus Wälzlagern, wie sie in der Schnittdarstellung in Figur 2 wiedergegeben sind. Nach dem Ausführungsbeispiel sind die Laufrollen mit der Wälzlagerung auf jeder Maschinenseite zwischen einer Förderkette und dem Stirnende der Greiferbrücke 5 vorgesehen. Vorzugsweise bilden die aus C-Profilstäben bestehenden Kettenführungen 2 und die Führungselemente 13 eine Baueinheit (Fig. 6 und 7).

Vorzugsweise sind auf jeder Maschinenseite zwei Laufrollen 14 mit Wälzlagerung in Förderrichtung hintereinander angeordnet, um Kippbewegungen des Greifersystems zu vermeiden und eine genaue Führung des Greifersystems auch unter erhöhter Belastung senkrecht zur Bogenförderrichtung zu erreichen.

In weiterer Ausgestaltung der Erfindung sind für die Förderketten 3 Kettenführungen 2 vorgesehen, die entsprechend der Darstellung in Figur 5 biegeelastisch mit der jeweiligen Seitenwand 1 des Maschinengestells verschraubt sind. Erreicht wird dies durch die Zwischenschaltung eines Brückenelements 16 mit einem daran befestigten Stehbolzen 17, Zapfen oder dergleichen, der in eine im Querschnitt größer bemessene Ausnehmung 18 des Seitenteiles 1 hineinreicht und dessen Boden mit dem Boden der Ausnehmung 18 in der Seitenwand 1 durch eine Schraube 19 verschraubt ist. Das Brückenelement 16 ist exzentrisch zur Mittellängsachse des Stehbolzens 17 mit Abstand von dieser Achse an zwei Stellen mittels Schrauben 20 an der Kettenführung 2 für die Förderkette befestigt. Die Verbindung der Kettenführung 2 mit der Seitenwand 1 des Maschinengestells ist somit biegeelastisch, wobei die Elastizität durch Wahl der Abmessungen und des Werkstoffes des Brückenelements 16 bzw. des Stehbolzens 17 bestimmt werden kann.

In Abweichung von der Darstellung in der Figur 4 kommt die biegeelastische Verbindung der Kettenführung 2 mit dem Seitenteil 1 bevorzugt zum Einsatz, wenn für die Kettenführung an der Seitenwand 1 des Maschinengestells stabförmige C-Profil-Elemente verwendet werden, deren Verbindung mit der Seitenwand 1 gemäß dem Beispiel nach Figur 5 erfolgt.

Durch die Erfindungsmerkmale wird nicht nur der Verschleiß reduziert und weniger Lärm verursacht, sondern es erfolgt auch eine wesentlich geringere Schmierölbelastung, worin ein ökologisch wichtiger Vorteil liegt. Für die hochbelasteten Stellen der Kettenführung sind Wälzlager vorgesehen, so daß die geringer belasteten Führungsteile gegebenenfalls aus Kunststoff hergestellt sein können, und zwar sowohl Elemente für die Kettenführung als auch Elemente der Führung für die Wälzlager. Aus dem gleichen Grunde können eventuell anstelle von Förderketten Zahnriemen zur Anwendung kommen, da die Zugkräfte in den Fördermitteln durch die Anwendung der Erfindungsmerkmale ebenfalls reduziert werden. Zahnriemen bestehen in der Regel aus Kunststoff, erfordern weniger Schmieröl und verursachen weniger Lärm.

### BEZUGSZEICHENLISTE

- 1: Seitenwand
- 2: Führung
- 3: Förderkette
- 4: Greifersystem
- 5: Greiferbrücke
- 6: Bogengreifer
- 7: Greiferfinger
- 8: Greiferauflage
- 9: Greiferwelle
- 11: Förderkettenumlenkung
- 12: Förderkettenumlenkung
- 13: Führungselement
- 14: Laufrolle m. Wälzlagerung
- 15: Kettenbolzen
- 16: Brückenelement
- 17: Stehbolzen
- 18: Ausnehmung
- 19: Schraube
- 10: Greiferöffnungskurve
- 20: Schraube

- A, B, C: Bereiche erhöhter Belastung der Förderketten 3

## Patentansprüche

1. Vorrichtung zur Bogenauslage in einer Bogendruckmaschine, bei der an umlaufend über Umlenkräder geführten und angetriebenen Förderketten durch ein ortsfest angeordnetes Steuerglied, insbesondere eine Greiferöffnungskurve, betätigte Greifersysteme angeordnet sind, die die Bögen einzeln an ihrer Vorderkante erfassen und im Bereich eines Bogenstapels freigeben, wobei die Förderketten auf Führungsbahnen gleitend geführt sind,
**dadurch gekennzeichnet,**
**daß** sich an den Förderketten (3) Laufrollen (14) mit einer Wälzlagerung befinden und diese Laufrollen (14) in Bereichen erhöhter Belastung in gesonderte, am Maschinengestell angeordnete Führungen für die Laufrollen einlaufen und die auf die Förderketten (3) wirkenden Kräfte auf das Maschinengestell (1) übertragen.

2. Vorrichtung nach Anspruch 1,
**dadurch gekennzeichnet,**
**daß** Führungselemente (13) für die an den Förderketten (3) angeordneten Laufrollen (14) mit Wälzlagerung im Bereich einer auf die Bogengreifer (6) des Greifersystems einwirkenden Greiferöffnungkurve (10), in Bereichen (A,B) einer Förderkettenumlenkung (11,12) und eventuell in Bereichen (C) einer Förderkettenablenkung, angeordnet sind.

3. Vorrichtung nach den Ansprüchen 1 und 2,
**dadurch gekennzeichnet,**
**daß** die eine Wälzlagerung aufweisenden Laufrollen (14) im Bereich der an den Förderketten (3) angeordneten Greifersysteme (4) vorgesehen sind.

4. Vorrichtung nach den Ansprüchen 1 bis 3,
**dadurch gekennzeichnet,**
**daß** die eine Wälzlagerung aufweisenden Laufrollen (14) an der Greiferbrücke (5) angeordnet sind.

5. Vorrichtung nach den Ansprüchen 1 bis 4,
**dadurch gekennzeichnet,**
**daß** die eine Wälzlagerung aufweisenden Laufrollen (14) auf jeder Maschinenseite im Bereich der Greiferbrücke (5) paarweise angeordnet sind.

6. Vorrichtung nach einem der vorhergehenden Ansprüche,
**dadurch gekennzeichnet,**
**daß** ein Führungselement (13) für die an den Förderketten (3) angeordneten Laufrollen (14) mit einer Wälzlagerung schalenartig ausgebildet und nur auf der Seite der Wirkungsrichtung erhöhter Belastungen angeordnet ist.

7. Vorrichtung nach einem der vorhergehenden Ansprüche,
**dadurch gekennzeichnet,**
**daß** eine Gleitführung für die Förderketten (3) im Bereich der Führungselemente (13) für die an den Förderketten (3) angeordneten Laufrollen (14) mit der Wälzlagerung unterbrochen ist.

8. Vorrichtung nach einem der vorhergehenden Ansprüche,
**dadurch gekennzeichnet,**
**daß** im Bereich der Förderkettenumlenkung (11,12) und gegebenenfalls Förderkettenablenkung die Kettenführungen (2) und die Führungselemente (13) so angeordnet sind, daß im Bereich der Greiferbrücke die Belastungen eindeutig auf die Führungselemente (13) übertragen werden und die Kettenführung (2) weitestgehend entlastet ist.

9. Vorrichtung nach einem der vorhergehenden Ansprüche,
**dadurch gekennzeichnet,**
**daß** die Kettenführungen (2) für die Förderketten (3) und die Führungselemente (13) eine Baueinheit bilden und aus an sich bekannten C-Profilstäben bestehen.

10. Vorrichtung nach Anspruch 9,
**dadurch gekennzeichnet,**
**daß** die Führung (2) für die Förderketten (3) biegeelastisch an der Seitenwand (1) des Maschinengestells der Druckmaschine befestigt ist.

11. Vorrichtung nach Anspruch 10,
**dadurch gekennzeichnet,**
**daß** mit der Seitenwand (1) des Maschinengestells ein auf einem Brückenelement (16) befestigter Stehbolzen (17) durch zwei mit ihren Achsen exzentrisch zur Stehbolzenachse angeordnete Schrau ben (20) mit der Führung (2) verschraubt und der in eine Ausnehmung der Seitenwand (1) hineinragende Stehbolzen (17) mit dem Boden der Ausnehmung durch eine Schraube (19) verbunden ist.

12. Vorrichtung nach Anspruch 9,
**dadurch gekennzeichnet,**
**daß** die Kettenführung (2) und die Führungselemente (13) äquidistante Kurvenverläufe bilden.

13. Vorrichtung nach einem oder mehreren der vorhergehenden Ansprüche,
**dadurch gekennzeichnet,**
**daß** die Kettenführung (2) in Bereichen (A,B,C) der Anordnung der Führungselemente (13) für Laufrollen (14) aus Kunststoff besteht.

14. Vorrichtung nach einem oder mehreren der vorhergehenden Ansprüche,
**dadurch gekennzeichnet,**
**daß** anstelle der Förderketten (2) Zahnriemen oder dergleichen vorgesehen sind.

## Claims

1. Device for the sheet delivery in a sheet-fed printing press comprising gripper systems arranged on conveying chains which are rotationally guided and driven by guide wheels, said gripper systems being activated by a fixedly disposed control member, in particular a gripper opening cam, to grip the sheets individually at their front edge and to release the sheets near a sheet pile, while the conveying chains are guided slidingly on guide ways,
**characterized in that**
pulleys (14) with roller bearings are fastened to the conveying chains (3), and that the pulleys (14), in areas of increased load, move into separate pulley guides arranged at the machine frame, thereby transferring the forces acting on the conveying chains (3) onto the machine frame (1).

2. Device as set forth in claim 1,
**characterized in that**
guide parts (13) for the pulleys (14) with roller bearings fastened to the conveying chains (3) are arranged in the area of a gripping opening cam (10) acting on the sheet grippers (6) of the gripper systems, in the areas A and B of conveying chain guide wheels (11, 12) and possibly in areas C of a conveying chain deflection.

3. Device as set forth in claims 1 and 2,
**characterized in that**
the pulleys (14) with roller bearings are provided in the area of the gripper systems (4) arranged on the conveying chains (3).

4. Device as set forth in claims 1 to 3,
**characterized in that**
the pulleys (14) with roller bearings are arranged at the gripper bar (5).

5. Device as set forth in claims 1 to 4,
**characterized in that**
the pulleys (14) with roller bearings are arranged in pairs on each side of the machine in the area of the gripper bar (5).

6. Device as set forth in one of the preceding claims,
**characterized in that**
a guide part (13) for the pulleys (14) with roller bearings fastened to the conveying chains (3) is of shell shape and is arranged only on the side of the direction of effect of increased loads.

7. Device as set forth in one of the preceding claims,
**characterized in that**
a sliding guide for the conveying chains (3) in the area of the guide parts (13) for the pulleys (14) with roller bearings fastened to the conveying chains (3) is interrupted.

8. Device as set forth in one of the preceding claims,
**characterized in that**
in the area of the conveying chain guide wheels (11, 12) and possibly in the area of a conveying chain deflection the chain guides (2) and the guide parts (13) are arranged in such a way that in the area of the gripper bar the loads are clearly transferred to the guide parts (13) and the chain guide (2) is substantially relieved.

9. Device as set forth in one of the preceding claims,
**characterized in that**
the chain guides (2) for the conveying chains (3) and the guide parts (13) form a construction unit and consist of generally known C-profile bars.

10. Device as set forth in claim 9,
**characterized in that**
the guide (2) for the conveying chains (3) is flexibly connected to the side wall (1) of the machine frame of the printing press.

11. Device as set forth in claim 10,
**characterized in that**
a stud (17) is connected with the side wall (1) of the machine frame, said stud (17), being fastened on a cross bar (16), is screwed to the guide (2) with screws (20), the axes thereof being arranged eccentrically with respect to the axis of the stud which extends into a recess of the side wall (1) and is connected with the bottom of the recess by means of a screw (19).

12. Device as set forth in claim 9,
**characterized in that**
the chain guide (2) and the guide parts (13) define equidistant courses of curvature.

13. Device as set forth in one or several of the preceding claims,
**characterized in that**
the chain guide (2) in the areas A, B, C of the arrangement of the guide parts (13) for the pulleys (14) is made of synthetic material.

14. Device as set forth in one or several of the preceding claims,
**characterized in that**
in place of the conveying chains (2) toothed belts or the like are provided.

## Revendications

1. Dispositif de sortie de feuilles dans une machine à imprimer des feuilles, dans lequel sur des chaînes transporteuses guidées et entraînées en circuit fermé sur des roues de renvoi sont disposés des systèmes de pinces de saisie, qui sont actionnés par un organe de commande monté fixe, notamment une came d'ouverture de pinces et qui saisissent les feuilles individuellement au niveau de leur bord avant et les libèrent au niveau d'une pile de feuilles, les chaînes transporteuses étant guidées de manière à glisser sur des pistes de guidage, **caractérisé en ce que** des galets de roulement (14) montés sur roulement sont situés sur les chaînes transporteuses (3) et ces galets de roulement (14) pénètrent dans des zones de charge accrue, dans des guides particuliers, qui sont disposés sur le châssis de la machine et sont prévus pour les galets de roulement, et transmettent les forces, qui agissent sur les chaînes transporteuses (3), au châssis (1) de la machine.

2. Dispositif selon la revendication 1, **caractérisé en ce que** des éléments de guidage (13) pour les galets de roulement (14) disposés sur une chaîne transporteuse (3) et montés sur roulement sont disposés au voisinage d'une came (10) d'ouverture de pinces de saisie, qui agit sur les pinces (6) de saisie des feuilles du système à pinces de saisie, dans des zones (A, B) d'un système (11, 12) de renvoi des chaînes transporteuses et éventuellement dans des zones (C) d'un dispositif de déviation des chaînes transporteuses.

3. Dispositif selon les revendications 1 et 2, **caractérisé en ce que** les galets de roulement (14), montés sur roulement, sont prévus au niveau des systèmes (4) des pinces de saisie, disposés sur les chaînes transporteuses (3).

4. Dispositif selon les revendications 1 à 3, **caractérisé en ce que** les galets de roulement (14), montés sur roulement, sont montés sur l'étrier (5) des pinces de saisie.

5. Dispositif selon les revendications 1 à 4, **caractérisé en ce que** les galets de roulement (14), montés sur roulement, sont disposés par paires de chaque côté de la machine, au niveau de l'étrier (5) des pinces de saisie.

6. Dispositif selon l'une des revendications précédentes, **caractérisé en ce qu'**un élément de guidage (13) pour les galets de roulement (14), qui sont montés sur les chaînes transporteuses (3) et montés sur roulement, est agencé en forme de coque et est disposé uniquement du côté du sens d'action de charges accrues.

7. Dispositif selon l'une des revendications précédentes, **caractérisé en ce qu'**un guide formant glissière pour les chaînes transporteuses (3) est interrompu dans la zone des éléments de guidage (13) pour les galets de roulement (14) qui sont disposés sur les chaînes transporteuses (3) et montés sur roulement.

8. Dispositif selon l'une des revendications précédentes, **caractérisé en ce que** les guide-chaînes (2) et les éléments de guidage (13) sont disposés au niveau un système (11, 12) de renvoi des chaînes transporteuses et éventuellement au niveau du système de déviation des chaînes transporteuses de telle sorte qu'au niveau de l'étrier des pinces de saisie, les charges soient transmises d'une manière nette aux éléments de guidage (13) et que le guide-chaîne (2) soit déchargé le plus possible.

9. Dispositif selon l'une des revendications précédentes, **caractérisé en ce que** les guide-chaînes (2) pour les chaînes transporteuses (3) et les éléments de guidage (13) forment une unité de construction et sont constitués par des barres profilées en forme de C connues en soi.

10. Dispositif selon la revendication 9, **caractérisé en ce que** le guide-chaînes (2) par les chaînes transporteuses (3) est fixé d'une manière élastique en flexion sur la paroi latérale (1) du châssis de la machine d'impression.

11. Dispositif selon la revendication 10, **caractérisé en ce qu'**un goujon d'entretoisement (17), qui est fixé sur un élément de pontage (16), est vissé au guide (2), avec la paroi latérale (1) du châssis de la machine au moyen de deux vis (20) dont les axes sont excentrés par rapport à l'axe du goujon d'entretoisement, et que le goujon d'entretoisement (17), qui pénètre dans un évidement de la paroi latérale (1), est relié au fond de l'évidement par une vis (19).

12. Dispositif selon la revendication 9, **caractérisé en ce que** le guide-chaîne (2) et les éléments de guidage (13) forment des trajectoires courbes équidistantes.

13. Dispositif selon une ou plusieurs des revendications précédentes, **caractérisé en ce que** le guide-chaîne (2) est réalisé en matière plastique dans des zones (A, B, C) où sont disposés les éléments de guidage (13) pour des galets de roulement (14).

14. Dispositif selon une ou plusieurs des revendications précédentes, **caractérisé en ce qu'**à la place des chaînes transporteuses (2) on prévoit des courroies dentées ou analogues.
